# EUROPÄISCHE PATENTANMELDUNG

(11) **EP 4 685 311 A1**
(43) Veröffentlichungstag der Anmeldung: **28.01.2026**
(21) Anmeldenummer: 24190515.7
(22) Anmeldetag: 24.07.2024
(51) Int. Cl.: E04G 11/28, E04G 13/00

(54) **KLETTERSCHALUNGSVORRICHTUNG FÜR EINEN SCHACHT**

(71) Anmelder: PERI SE, 89264 Weißenhorn (DE)
(72) Erfinder: Romer, Claus, 88524 Uttenweiler-Offingen (DE)
(74) Vertreter: Glück Kritzenberger Patentanwälte PartGmbB

(57) **Zusammenfassung**

Die Erfindung betrifft eine Kletterschalungsvorrichtung (10) für ein schachtförmiges Bauteil, umfassend eine zentrale Schalungsträgereinrichtung (12), die an ihrem Umfang wenigstens vier Schalungsteile (16, 18) trägt, die zur Bildung einer Innenschalung fluchtend nebeneinander angeordnet werden können,
wobei die Schalungsträgereinrichtung (12) eine Hubeinrichtung (34) aufweist, um einander abgewandte Verankerungsschalungsteile (16) relativ zu der Schalungsträgereinrichtung (12) und relativ zu den anderen Schalungsteilen (18) in Hubrichtung zu bewegen, und wobei die Schalungsträgereinrichtung (12) weiterhin ausgebildet ist, alle Schalungsteile (16, 18) zwischen einer zurückgezogenen Hubstellung und einer Schalungsstellung zu bewegen. Die Verankerungsschalungsteile (16) haben wenigstens zwei aus der Schalungsebene der Schalungsteile (16, 18) hervorstehende Sicherungsfortsätze (22a, 22b) zur vertikalen Sicherung der Kletterschalungsvorrichtung (10) in der bereits fertiggestellten Schachtwand, die Sicherungsfortsätze (22a, 22b) sind in Hubrichtung um den Hub der Hubeinrichtung (34) voneinander beabstandet, und dass der Abstand der in Hubrichtung voneinander beabstandeten Sicherungsfortsätze (22a, 22b) ist einstellbar.

## Beschreibung

Die vorliegende Erfindung betrifft eine Kletterschalungsvorrichtung für einen oder mehrere Schächte. Bisher sind Schalungen, egal welcher Art, in der Regel mittels Kräne oder Hebezeuge aufgestellt und bewegt worden. Als Kletterschalung wurden Gerüstkonstruktionen zur Unterstützung und Befestigung von Betonschalungen im Lauf des Baufortschritts eines Bauwerks weiter nach oben transportiert, wodurch Gebäudeteile, wie beispielsweise ein Schacht, z.B. ein Aufzug- oder Versorgungsschacht mit dem allgemeinen Baufortschritt nach oben gewachsen sind. Das vertikale Transportieren der Kletterschalung mit Hebezeugen oder Kränen und das Anbringen der Gerüste an bereits fertig gestellten Betonelementen des zu erstellenden Bauwerks ist jedoch zeitaufwendig und arbeitsintensiv. Aktuelle Selbstkletterschalungen haben meist einen hydraulischen Antrieb und klettern an einer vorgekletterten Führungsschiene nach oben, was ein Zurückfahren der Schalung erfordert. Andere Lösungen stützen sich auf querverlaufenden Trägern, die mit Schwerkraftklinken in Wandtaschen aufliegen, oder auf Konsolen, die in der Wand verankert sind. Hierbei sind immer mindestens zwei solcher Stützkonstruktionen notwendig, welche die Lasten abwechselnd beim Klettern und beim Nachziehen des Klettermechanismus unterstützen. Alle diese Lösungen erfordern einen Material- und Arbeitsaufwand für die Befestigung am Bauwerk inklusive der erforderlichen Vorbereitungen und Nebenarbeiten zum Stellen, Ankern und Justieren der Schalung. Bei größeren Ankern oder Wandtaschen ist ein Verschieben der Vertikalbewehrung notwendig. Die einzelnen Arbeits- und Kletterschritte waren bisher nicht oder nur teilweise automatisiert.

Es ist Aufgabe der Erfindung, eine Selbst-Kletterschalungsvorrichtung zu schaffen, die den Bau eines, insbesondere vertikalen, Schachtes mit weniger Personalaufwand und in kürzerer Zeit als bisher ermöglicht. Zudem sollte die Verankerung im Bauwerk rückstandslos wiedergewinnbar sein und in seinen Abmessungen möglichst klein sein. Möglichst viele Arbeitsschritte sollten automatisiert ohne menschliches Eingreifen ablaufen. Diese Aufgabe wird gelöst durch eine Kletterschalungsvorrichtung mit den Merkmalen des Anspruchs 1. Vorteilhafte Weiterbildungen der Erfindung sind Gegenstand der zugeordneten abhängigen Ansprüche. Vorteilhafte Weiterbildungen der Erfindung sind auch in der Beschreibung und in der Zeichnung beschrieben.

Erfindungsgemäß weist die Kletterschalungsvorrichtung eine zentrale Schalungsträgereinrichtung auf, die an ihrem Umfang wenigstens vier Schalungsteile trägt. Die Schalungsteile können mittels der Schalungsträgereinrichtung an ihrem Umfang derart fluchtend nebeneinander angeordnet werden, so dass sie eine geschlossene Innenschalung für den Schacht bilden. Die Schalungsträgereinrichtung weist eine Hubeinrichtung auf, die ausgebildet ist, wenigstens zwei beabstandete, insbesondere wenigstens zwei einander abgewandte oder diagonal gegenüberliegende Verankerungsschalungsteile relativ zu der Schalungsträgereinrichtung und relativ zu den anderen Schalungsteilen in Hubrichtung zu bewegen. Im weiteren Verlauf dieser Beschreibung werden die Verankerungsschalungsteile synonym auch Hubelemente genannt. Dies ermöglicht es, die Schalungsträgereinrichtung mittels der Hubeinrichtung im Schacht nach oben zu transportieren. Hier ist anzumerken, dass die Hubrichtung im wesentlichen der Längsrichtung des Schachtes entspricht und auch der Längsrichtung der in der Regel länglich ausgebildeten Kletterschalungsvorrichtung.

Zu Beginn eines Hubvorgangs können die bewegbaren Schalungsteile in einem bereits fertiggestellten unteren Schachtabschnitt festgelegt werden, was, unten ausgeführt, durch Sicherungsfortsätze erfolgt, die sich von den Schalungsteilen nach außen in Richtung des Betons des Schachtes erstrecken.

Mittels der Hubeinrichtung kann nun die gesamte Schalungsträgereinrichtung sich abstützend an den Verankerungsschalungsteilen bzw. Hubelementen nach oben gehoben werden, vorzugsweise um eine Hublänge, die der Länge der Schalungsteile, der Höhe des Betonierabschnittes oder nur eines Teiles davon entspricht. Wenn die Schalungsträgereinrichtung in die neue höhere Position angehoben wurde, wird sie dort fixiert, wiederum vorzugsweise mithilfe von Sicherungsfortsätzen, die sich im wesentlichen quer, insbesondere rechtwinklig zu den Schalungsteilen in Richtung auf den Beton erstrecken. Diese greifen dann in Aussparungen des Betons eines bereits fertig gestellten unteren Schachtabschnitts ein. Alternativ ist es auch möglich, dass andere Fortsätze an der Schalungsträgereinrichtung vorgesehen sein können, die sich an der Oberkante eines bereits betonierten Schachtabschnitts oder in Nischen in der Betonwand abstützen.

Wenn die Schalungsträgereinrichtung zusammen mit den nicht in Hubrichtung bewegbaren Schalungsteilen in die neue Position angehoben ist, die sich regelmäßig etwa um eine Länge der Schalungsteile nach oben in den Bereich des noch nicht betonierten Schachtes erstreckt, können von dieser Position aus die wenigstens zwei einander abgewandten Verankerungsschalungsteile nachgezogen werden, die vorher als Abstützung für den Hubvorgang verwendet wurden, so dass sich jetzt alle Schalungsteile mit der Schalungsträgereinrichtung in der neuen angehobenen Position befinden. Alternativ ist es auch möglich, die Verankerungsschalungsteile in die höhere Position zu schieben, dort zu fixieren und danach die gesamte Schalungsträgereinrichtung mit den anderen Schalungsteilen nachzuziehen.

Die Schalungsträgereinrichtung ist weiterhin ausgebildet, für den Hubvorgang alle Schalungsteile quer zur Hubrichtung zwischen einer zurückgezogenen Hubstellung zu bewegen, in welcher sie näher an der Schalungsträgereinrichtung angeordnet und von den Schachtwänden beabstandet sind, und für den Betoniervorgang in einer von der Schalungsträgereinrichtung weiter wegstehenden Schalungsstellung, in welcher die Schalungsteile eine geschlossene Innenschalung für die Betonierung der Schachtwand bilden.

In der Hubstellung sind die Verankerungsschalungsteile von dem bereits fertig gestellten Schachtabschnitt beabstandet und können in Hubrichtung bewegt werden, ohne von dem fertig gestellten Schachtabschnitt oder von einer fertig gestellten Bewehrung für den neuen Schachtabschnitt behindert zu werden. Die Schalungsträgereinrichtung wird mittels der Hubeinrichtung in die neue Position bewegt werden, nachdem alle mitbewegten Schalungsteile ihre Hubstellung eingenommen haben. Wenn die Schalungsträgereinrichtung mit den Schalungsteilen in die neue Position angehoben ist und dort fixiert ist, können die Verankerungsschalungsteile von ihrer Schalungsstellung in die Hubstellung bewegt werden und dann in die neue Position der Schalungsträgereinrichtung nach oben nachgezogen werden. Nun befindet sich die gesamte Kletterschalungsvorrichtung in der neuen Position und kann dort alle Schalungsteile in ihre Schalungsposition bewegen, die eine Betonierung des Schachtes um eine weitere Betonierabschnittshöhe ermöglicht.

Die Verankerungsschalungsteile müssen nicht exakt einander gegenüberliegen. Bei einem runden Schacht können beispielsweise sechs Schalungsteile vorhanden sein, von welchen jedes zweite als Hubelement ausgeführt wird. Die bewegbaren Schalungsteile sind in diesem Fall nicht einander abgewandt sondern befinden sich in einem 120 Grad Winkel zueinander. Aus Stabilitätsgründen ist es jedoch sinnvoll, wenn zumindest zwei der Verankerungsschalungsteile einander gegenüber liegen. Bei einem eckigen Schacht werden vorzugsweise die in den Innenecken befindliche Eckschalungsteile, d.h. bei einem rechteckigen Schacht vier Stück, als Verankerungsschalungsteile verwendet. In diesem Fall können dann beim Hochfahren der Schalungsträgereinrichtung mittels der Hubeinrichtung alle vier Eckschalungsteile alternierend zur Abstützung verwendet werden. Von den vier Eckschalungsteilen können dann zwei einander gegenüberliegende mittels der Hubeinrichtung nachgezogen werden, die mittels ihrer Sicherungsfortsätze nun dazu verwendet werden, die Schalungsträgereinrichtung in der angehobenen Position an dem fertig gestellten Schachtabschnitt zu fixieren. Erst anschließend werden die verbleibenden beiden verbleibenden Eckschalungsteile nachgezogen, womit sich dann die gesamte Kletterschalungsvorrichtung in ihrer neuen angehobenen Position befindet.

Es ist so, dass die Anzahl der Schalungsteile und deren Geometrie der Geometrie des Schachtes entsprechen müssen. So kann es bei einem eckigen Schacht zum Beispiel Eckschalungsteile und dazwischen angeordnete plane Schalungsteile geben, während für die Erstellung eines runden Schachts mehrere, wenigstens vier, im Umfang nebeneinander angeordnete runde Schalungsteile vorgesehen sind, die alle entsprechend der Schachtgeometrie des zu bildenden Schachtes rund ausgebildet sind.

Die Hubeinrichtung kann durch eine elektrische Einrichtung, wie zum Beispiel einen Motor mit Zahnrad und eine Zahnstange, gebildet sein, was in an sich bekannter Weise für Rack-and-Pinion-Aufzüge bekannt ist. Auch Hydraulikzylinder, welche die Schalungsträgereinrichtung in einem Hub umsetzen, sind denkbar. Vorzugsweise werden jedoch Hydraulikzylinder mit Rastkletterwerk als Hubeinrichtung verwendet, die in einer doch raueren Baustellenumgebung zuverlässig arbeiten und große Kräfte aufbringen können. Generell sind als Antriebe auch Spindelantriebe denkbar.

In einer vorteilhaften Weiterbildung der Erfindung weisen zwei voneinander beabstandete Schalungsteile, insbesondere die Verankerungsschalungsteile, wenigstens einen sich quer zur Hubrichtung erstreckenden Sicherungsfortsatz zur vertikalen Fixierung der Kletterschalungsvorrichtung in dem Beton der bereits fertiggestellten Schachtwand auf. Diese bereits oben angesprochenen Sicherungsfortsätze stehen aus dem Schalungsteil hervor und greifen somit in den Beton des zu gießenden beziehungsweise des bereits fertiggestellten Schachtes ein. Auf diese Weise kann eine sichere Fixierung der angehobenen Schalungsträgereinrichtung in der neuen angehobenen Position erfolgen. Wie bereits oben ausgeführt, kann ein derartiger Sicherungsfortsatz auch durch eine Kante oder eine Klappklinke gebildet sein, die sich auf den bereits gegossenen Teil des Schachtes abstützt. In einer einfachsten Form kann der Sicherungsfortsatz auch in einer im wesentlichen waagerechten Profilierung des Schalungsteils bestehen, was jedoch den Nachteil hätte, dass dann die fertig gestellte Betonwand auch profiliert ist. Die in Hubrichtung voneinander beabstandeten Sicherungsfortsätze sind in ihrem Abstand zueinander einstellbar, was es ermöglicht, unterschiedliche lange Betonierabschnitte zu realisieren. Wenn die Schalungsteile, z.B. durch Zwischenteile längenverstellbar sind, so kann auch dieser Tatsache Rechnung getragen werden. Die Einstellbarkeit des Abstand kann unterschiedlich realisiert werden, indem z.B. einer der Sicherungsfortsätze verstellbar an einer in Hubrichtung verlaufenden Schiene gehalten ist, oder indem in Hubrichtung mehrere voneinander beabstandete Befestigungspunkte für wenigstens einen der beiden Sicherungsfortsätze vorgesehen sind. Alternativ können auch Zwischenteile an den Schalungsteilen vorgesehen werden um die z.B. im Bereich des oberen Endes und des unteren Endes angeordnete Sicherungsfortsätze in ihrem wechselseitigen Abstand einzustellen.

Gemäß der Erfindung sind an den voneinander beabstandeten, insbesondere an einander gegenüberliegenden Schalungsteilen und vorzugsweise an den Verankerungsschalungsteilen wenigstens zwei in Hubrichtung voneinander beabstandete Sicherungsfortsätze ausgebildet. Der vertikale Abstand dieser beiden Sicherungsfortsätze ist entweder im Raster oder kontinuierlich auf eine Betonierabschnittshöhe bzw. auf eine Kletterhöhe einstellbar. Alternativ kann ein Träger eines Sicherungsfortsatzes, z.B. das Verankerungsschalungsteil mittels eines in Hubrichtung verlaufenden Schlitten, der insbesondere den anderen Sicherungsfortsatz trägt, relativ zu dem anderen Sicherungsfortsatz verfahrbar sein, um den gegenseitigen Abstand der beiden Schalungsteile einstellen zu können.

Bei der Bildung des Schachtes bildet dann der obere Sicherungsfortsatz in dem gegossenen Beton eine entsprechend der Form des Sicherungsfortsatzes ausgebildete Aussparung, in welche nach dem Abhärten des Betons und nach dem Anheben der Schalungsträgereinrichtung und der Schalungsteile der untere Sicherungsfortsatzeingreift. Hierdurch kann die Schalungsträgereinrichtung in der neuen angehobenen vertikalen Lage fixiert werden.

In einer vorteilhaften Weiterbildung der Erfindung ist wenigstens einer der beiden Sicherungsfortsätze zwischen einer Verriegelungsstellung und einer Freigabestellung verstellbar, wobei sein freies Ende in der Verriegelungsstellung aus der Schalungsebene des zugeordneten Schalungsteils in den Betonierbereich der zu bildenden Schachtwand hervorsteht und in Freigabestellung mit der Schalungsebene des zugeordneten Schalungsteils fluchtet oder sogar zurückversetzt ist oder nur so weit hervorsteht, dass er bei zurückgezogener Hubstellung der Schalungsteile während des Hubvorgangs nicht mit der Schachtwand kollidiert. Dies hat den Vorteil, dass das Hubelement leicht aus seiner Fixierungsposition freigegeben werden kann, um es dann in vertikaler Richtung zu bewegen.

Der Sicherungsfortsatz ist vorzugsweise sich verjüngend, z.B. pyramidenförmig oder konusförmig, insbesondere als konusförmiger Bolzen ausgebildet, der zu seinem freien Ende hin im Durchmesser verringert ist. Dies hat den Vorteil, dass der Sicherungsfortsatz im abgehärteten Beton leichter aus seiner Fixierungsstellung zurückgezogen werden kann, um das zugeordnete Schalungsteil für eine vertikale Hubbewegung freizugeben. Auch das Einführen eines Konus in eine entsprechende Aussparung des ausgehärteten Betons funktioniert leichter.

Es ist anzumerken, dass die Erfindung insbesondere für vertikale oder auch für schräg verlaufende Schächte verwendet werden kann. Prinzipiell ist es jedoch auch möglich, die erfindungsgemäße Vorrichtung für horizontal verlaufende Schächte zu verwenden.

Falls ein vieleckiger Schacht erstellt werden soll, sind an dem Umfang der Schalungsträgereinrichtung vorzugsweise wenigstens acht Schalungsteile gehalten, wovon alternierend vier als Eckschalungsteile und vier als plane Schalungsteile ausgebildet sind. Entsprechend der Größe des Schachtes können auch mehrere plane Schalungsteile nebeneinander angeordnet sein, wodurch sich alle beliebigen Größen und Geometrien eines eckigen Schachtes realisieren lassen. In diesem Fall sind vorzugsweise die Eckschalungsteile als die Verankerungsschalungsteile ausgebildet. Vorzugsweise sind bei einem viereckigen Schacht alle vier Eckschalungsteile als Verankerungsschalungsteile ausgebildet sind, was den Vorteil hat, dass zwei einander gegenüberliegende Eckschalungsteile zur horizontalen Sicherung der Kletterschalungsvorrichtung verwendet werden können, wohingegen die anderen beiden gegenüberliegenden Eckschalungsteile verwendet werden können, um die Kletterschalungsvorrichtung nach dem Anheben vorzugsweise über die Sicherungsfortsätze in ihrer neuen Position zu sichern.

In einer vorteilhaften Weiterbildung der Erfindung weist die Schalungsträgereinrichtung eine in Hubrichtung verlaufende zentrale Tragstruktur auf, an deren Umfang Stellglieder für jedes Schalungsteil angeordnet sind, die ausgebildet sind, die Schalungsteile zwischen der Hubstellung und der Schalungsstellung zu bewegen. In einer Kletterschalungsvorrichtung, in der zum Beispiel mehrere plane Schalungsteile nebeneinander angeordnet sind, können auch mehrere Schalungsteile durch ein Stellglied gemeinsam bewegbar sein. Ansonsten sind die nebeneinander angeordneten Schalungsteile vorzugsweise mit einem separaten Stellglied zwischen ihrer Hubstellung und der Schalungsstellung bewegbar. Die Bewegung zwischen Hubstellung und Schalungsstellung erfolgt mit einer Richtungskomponente quer zur Hubrichtung, regelmäßig quer zur vertikalen Richtung, da die Hubrichtung bei den meisten Schächten vertikal ist.

Für die Bewegung zwischen der Hubstellung und der Schalungsstellung können die Schalungsteile mit der Tragstruktur beispielsweise über wenigstens zwei in Hubrichtung voneinander beabstandete Tragarme verbunden sein, die um eine Achse quer zur Hubrichtung schwenkbar sind, wodurch es dann möglich ist, die Schalungsteile in ihrer Schalungsstellung oder in ihrer Hubstellung anzuordnen. Das Stellglied ist insbesondere als ein erster Hydraulikzylinder ausgebildet, der in der Lage ist, zum einen die Schwenkbewegung selbst auszuführen und zum anderen das Schalungsteil sowohl in der Hubstellung als auch in der Schalungsstellung festzulegen. Der Vorteil eines Hubzylinders gegenüber elektrischen Antrieben besteht im Baubetrieb in der größeren Unempfindlichkeit gegen den bei einer Baustelle vorliegenden Schmutz.

In einer vorteilhaften Weiterbildung der Erfindung ist jedes Hubelement bzw. Verankerungsschalungsteil an einem sich in Hubrichtung erstreckenden Schlitten montiert, wobei der Schlitten in Hubrichtung bewegbar mit einem Schlittenträger verbunden ist. Der Schlittenträger wiederum ist über wenigstens zwei in Hubrichtung voneinander beabstandete Tragarme in gleicher Weise wie ein Schalungsteil an der Tragstruktur gehalten und kann somit, angetrieben durch ein Stellglied, insbesondere einen ersten Hydraulikzylinder, den Schlitten als auch das mit ihm verbundene Hubelement bzw. Verankerungsschalungsteil zwischen der Hubstellung und der Schalungsstellung bewegen. Als Stellglied können auch andere geläufige Antriebe verwendet werden, z.B. Spindelantriebe.

Vorzugsweise ist zwischen dem Schlitten und dem Schlittenträger ein Aktuator der Hubeinrichtung angeordnet, um den Schlitten und den Schlittenträger in Hubrichtung relativ zueinander zu bewegen. Der Schlitten hat in Hubrichtung vorzugsweise in etwa die Länge eines Schalungsteils, womit es möglich ist, die Kletterschalungsvorrichtung während eines Hubvorgangs in etwa um die Länge der Schalungsteile anzuheben. Der Aktuator kann hierbei vorzugsweise durch einen zweiten Hydraulikzylinder gebildet sein, der an seinem ersten Ende mit dem Schlittenträger verbunden ist und dessen zweites Ende einen Ratschenmechanismus mit einer ersten Rastklinke aufweist, die an einer an dem Schlitten ausgebildeten Rastung eingreift. Dies hat den Vorteil, dass der Aktuator eine geringere Hublänge haben kann als die Länge eines gesamten Hubvorgangs. Das Anheben der Schalungsträgereinrichtung in die neue angehobene Position muss somit nicht in einem Hubvorgang erfolgen. Wenn zum Beispiel die Länge der Schalungsteile und damit die Länge eines Hubvorgangs in etwa 3 m betragen würde, so müsste bei Verwendung eines Hydraulikzylinders ein Hydraulikzylinder mit einem 3 m langen Hub verwendet werden. Dies ist aus räumlichen und aus Kostengründen kaum realisierbar. Daher wird auf die Verwendung eines Ratschenmechanismus in Verbindung mit einer an dem Schlitten ausgebildeten Rastung zurückgegriffen, so dass ein Hubvorgang durch eine Menge an kleinen Hubzyklen realisiert werden kann. Vorzugsweise ist an dem Schlittenträger ein zweiter Ratschenmechanismus mit einer zweiten Rastklinke ausgebildet ist, der mit der Rastung des Schlittens zusammenwirkt, um die neue Position des Schlittens an dem Schlittenträger nach einem Hub des Aktuators in seiner neuen Position zu sichern. So kann beispielsweise das Anheben der Schalungsträgereinrichtung in fünf bis zehn Hubzyklen des Aktuators erfolgen, wobei jeder Hubzyklus die Schalungsträgereinrichtung dann jeweils um 1/5 bis 1/10 der gesamten Hublänge anhebt. Der Aktuator, insbesondere der zweite Hydraulikzylinder, kann somit kleiner gebaut werden, zum Beispiel eine Länge von weniger als 1 m aufweisen. Zudem hat die Rastung des Schlittens in Verbindung mit dem Ratschenmechanismus den Vorteil, dass die Schalungsträgereinrichtung durch die an dem Schlittenträger angeordnete Rastklinke nach jedem kleinen Hubzyklus sicher in der neuen Position gehalten wird. Falls also ein plötzlicher Druckverlust stattfindet, fällt die Schalungsträgereinrichtung nicht die komplette Hublänge in ihre Ursprungsposition zurück, sondern sie bleibt an der letzten Rastung hängen, die je nach dem Abstand der Rastung beispielsweise zwischen 20 und 50 cm liegen kann.

Vorzugsweise sind die beiden Rast- bzw. Ratschenmechanismen zwischen zwei entgegengesetzten Bewegungsrichtungen umschaltbar, was z.B. federbelastet oder zwangsgesteuert realisiert werden kann. Dies hat den Vorteil, dass zuerst die Schalungsträgereinrichtung sich an dem Schlitten abstützend nach oben geschoben werden kann, und wenn die Schalungsträgereinrichtung ihre neue angehobene Position erreicht hat, können die Ratschenmechanismen umgeschaltet werden und die vormals zur Absicherung verwendeten bewegbaren Schalungsträgerteile können in die neue Position der Schalungsträgereinrichtung nachgezogen werden. Der Aktuator kann damit sowohl mit Hub als auch auf Zug arbeiten

Vorzugsweise ist die zentrale Tragstruktur in Hubrichtung zweiteilig aufgebaut, mit einem unteren Teil, in welchem die Schlitten und die Schlittenträger und vorzugsweise am unteren Ende auch Standfüße angeordnet sind, und mit einem oberen Teil, in welchem die Schalungsteile angeordnet sind. Der untere Teil der Tragstruktur ist somit funktionsweise optimiert für das Abstützen und Weiterbewegen der gesamten Kletterschalungsvorrichtung in dem Schacht, während der obere Teil der Tragstruktur mit den Schalungsteilen die Hauptaufgabe der Bildung des Schachtes hat, d.h. Bewegung der Schalungsteile in die bzw. aus der Schalungsposition. Beide Teile sind in etwa gleich lang ausgebildet. Der Standfuß hat den Vorteil, dass die Kletterschalungsvorrichtung auf dem Boden des Bauwerkes zu Beginn des Schachtbaus aufgestellt werden kann. Im weiteren Verlauf des Kletterns und Weiterbildens des Schachtes in vertikaler Richtung werden die Standfüße selbstverständlich nicht mehr gebraucht, die Kletterschalungsvorrichtung ist dann an den Sicherungsfortsätzen in dem Beton der bereits fertiggestellten Schachtwand abgestützt.

Vorzugsweise ist der Schlitten mit dem unteren Ende des bewegbaren Schalungsteils verbunden, so dass sich der Gesamtverbund aus Schlitten und bewegbarem Schalungsteil in etwa über die Gesamtlänge der gesamten zentralen Tragstruktur erstreckt, wobei das bewegbare Schalungsteil im oberen Ende der Tragstruktur angeordnet ist und der Schlitten im unteren Teil.

Vorzugsweise ist die zentrale Tragstruktur quer zur Hubrichtung in vier Quadranten unterteilt, die entweder direkt oder über Zwischenteile miteinander verbindbar sind. Auf diese Weise können unterschiedliche Schachtgrößen und Geometrien realisiert und die Tragstruktur kann an die Größe eines herzustellenden Schachtes angepasst werden. Entsprechend der Größe der so resultierenden Tragstruktur kann auch die Anzahl der zu verwendenden Schalungsteile angepasst werden.

In einer vorteilhaften Weiterbildung der Erfindung sind die Schalungsteile durch Verlängerungsteile in ihrer Länge in Hubrichtung verlängerbar, so dass die Kletterschalungsvorrichtung für unterschiedliche Schachthöhen optimiert werden kann. Vorzugsweise wird das Hubvermögen der Kletterschalungsvorrichtung auf die maximale Länge der Schalungsteile konzipiert. Auf diese Weise kann bei längeren Schalungsteilen dann auch der Hubvorgang entsprechend vergrößert werden.

Vorzugsweise sind die Stellglieder für die Bewegung der Schalungsteile zwischen ihrer Hubstellung und ihrer Schalungsstellung als auch der Aktuator beziehungsweise die Aktuatoren der Hubeinrichtung durch hydraulische Zylinder gebildet, die vorzugsweise über eine zentrale Steuerung ansteuerbar sind. Falls die Sicherungsfortsätze bewegbar sind, sind vorzugsweise auch die entsprechenden Antriebe dafür über die zentrale Steuerung ansteuerbar. Die Steuerung kann sich entweder an der zentralen Tragstruktur befinden oder auch über Kabel verbunden in einem Steuerungsschrank befinden. Falls sich die zentrale Steuerung in Verbindung mit der Schalungsträgereinrichtung befindet, hat diese vorzugsweise ein Kommunikationsmodul für eine Funkübertragung, um auf diese Weise mit einem drahtlosen Steuergerät, z.B. vom Boden aus, die Kletterschalungsvorrichtung steuern zu können.

Vorzugsweise hat die Kletterschalungsvorrichtung eine mit der Tragstruktur, vorzugsweise an deren unterem Ende angeordnete Führungskonstruktion, die in Hubrichtung zu den Sicherungsfortsätzen beabstandet ist und, vorzugsweise über verstellbare Druckrollen, an den Innenseiten der bereits fertiggestellten Schachtwand anliegt, um die Kletterschalungsvorrichtung während des Hubvorgangs gegen Kippen zu sichern. Dies führt zu einer erhöhten Betriebssicherheit der Kletterschalungsvorrichtung.

Die Erfindung hat den Vorteil, dass die gesamte Kletterschalungsvorrichtung durch eine einzige Person bedient werden kann, so dass der Personalaufwand bei der Herstellung eines Betonschachtes minimiert ist. Die Kletterschalungsvorrichtung eignet sich insbesondere für die Herstellung sehr hoher Schächte, insbesondere mehr als 50 m, weil gerade in längeren Schächten die oben beschriebene halbautomatische Schalungserstellung und Schalungsanhebung am meisten ihre Vorteile entfaltet und eventuelle Mehrkosten amortisiert.

Die Erfindung betrifft auch ein Verfahren zum Betreiben einer Kletterschalungsvorrichtung nach einem der vorhergehenden Ansprüche, bei welcher die Kletterschalungsvorrichtung auf dem Boden eines Schachtes platziert wird, worauf die Schalungsteile in ihre Schalungsstellung bewegt werden.

Am oberen Ende wenigstens eines der bewegbaren Schalungsteile wird ein Sicherungsfortsatz herausgefahren und der Schacht wird entsprechend der Länge der Schalungsteile betoniert, mit der Maßgabe, dass auch eine Außenschalung für die Betonierung des Schachts existiert. Die bewegbaren Schalungsteile sind bei einem eckigen Schacht vorzugsweise die Eckschalungsteile. Alle vier Eckschalungsteile werden nun in ihrer Schalungsstellung belassen, während alle anderen Schalungsteile in ihrer Hubstellung bewegt werden. Durch die Hubeinrichtung wird daraufhin die Schalungsträgereinrichtung zusammen mit den planen Schalungsteilen um die Hublänge, welche ein wenig geringer als die Länge der Schalungsteile ist, nach oben angehoben. Zwei einander abgewandte Eckschalungsteile werden nun in ihre Hubstellung bewegt und dann von der Hubeinrichtung nach oben in die neue angehobene Position nachgezogen. Dort werden sie in ihre Schalungsstellung bewegt, in welcher sie mit ihrem unteren Ende an dem bereits fertig gestellten Schachtabschnitt anliegen.

Nun werden bei den angehobenen Eckschalungsteilen die an ihrem unteren Ende befindlichen Sicherungsfortsätze ausgefahren, so dass sie sich in die Aussparungen des fertig gestellten Schachtabschnitts bewegen, welche durch die am oberen Ende angeordneten Sicherungsfortsätze der bewegbaren Schalungsteile in ihrer vorherigen Position erzeugt worden sind. Auf diese Weise sind jetzt die beiden angehobenen Eckschalungsteile in ihrer neuen Position der Schalungsträgereinrichtung festgelegt. Schließlich können die zur Abstützung verwendeten letzten beiden bewegbaren Eckschalungsteile aus ihrer Schalungsstellung in die Hubstellung bewegt und nach oben gezogen werden, so dass sich jetzt die gesamte Kletterschalungsvorrichtung mit allen Schalungsteilen in ihrer neuen Position befindet.

Es ist für den Fachmann offensichtlich, dass alle vorstehend beschriebenen Ausführungsformen der Erfindung in beliebiger Weise miteinander kombiniert werden können, sofern sich Merkmale unterschiedlicher Ausführungsformen nicht einander widersprechen.

Folgende Ausdrücke werden synonym verwendet: Rastmechanismus - Ratschenmechanismus; Verankerungsschalungsteil - Hubelement;
Die Erfindung wird nachfolgend beispielsweise anhand der schematischen Zeichnung beschrieben. In dieser zeigen:
- Fig. 1: eine perspektivische Ansicht der erfindungsgemäßen Kletterschalungsvorrichtung,
- Fig. 2a: eine Aufsicht auf die Kletterschalungsvorrichtung aus Fig. 1,
- Fig. 2b: eine Aufsicht der Kletterschalungsvorrichtung aus Fig. 1 in Explosionsdarstellung unterteilt in vier voneinander getrennte Quadranten,
- Fig. 3a: die perspektivische Ansicht eines ersten Quadranten der Kletterschalungsvorrichtung aus Fig. 2b,
- Fig. 3b: eine Seitenansicht eines zweiten Quadranten der Kletterschalungsvorrichtung aus Fig. 2b,
- Fig. 4: eine Explosionsdarstellung eines Quadranten der Kletterschalungsvorrichtung aus Fig. 2b,
- Fig. 5: eine perspektivische Ansicht der Kletterschalungsvorrichtung zu Beginn eines Hubvorgangs mit allen Schalungsteilen in Schalungsstellung,
- Fig. 6a und 6b: eine Seitenansicht zweier benachbarter Quadranten der Kletterschalungsvorrichtung in der Stellung gemäß Fig. 5,
- Fig. 7: eine perspektivische Darstellung der Kletterschalungsvorrichtung nach dem Anheben der Schalungsträgereinrichtung und der nicht bewegbaren Schalungsteile,
- Fig. 8: eine Seitenansicht eines Quadranten der Kletterschalungsvorrichtung in der Stellung gemäß Fig. 7,
- Fig. 9: eine perspektivische Darstellung der Kletterschalungseinrichtung nach dem Nachziehen der ersten beiden Eckschalungsteile in die angehobene Stellung der Schalungsträgereinrichtung,
- Fig. 10a und 10b: eine Seitenansicht zweier nebeneinanderliegender Quadranten der Kletterschalungsvorrichtung in der Stellung gemäß Fig. 9,
- Fig. 11: eine perspektivische Darstellung der Kletterschalungsvorrichtung nach dem Abschluss des Hubvorgangs mit den Eckschalungsteilen in Schalungsstellung und den planen Schalungsteilen in Hubstellung,
- Fig. 12a und 12b: Seitenansichten zweier nebeneinanderliegender Quadranten der Kletterschalungsvorrichtung in der Stellung der Fig. 11,
- Fig. 13: einen vertikalen Schnitt der erfindungsgemäßen Kletterschalungseinrichtung,
- Fig. 14a und 14b: eine detaillierte Darstellung der Hubeinrichtung der Kletterschalungsvorrichtung aus Fig. 13, und
- Fig. 15a und 15b: eine perspektivische Ansicht der Kletterschalungsvorrichtung beim Einsetzen von Zwischenteilen zur Verlängerung der Schalungsteile.

Fig. 1 zeigt eine Kletterschalungsvorrichtung 10 mit einer quer zur Hubrichtung H in vier Quadranten 16a bis 16d unterteilte Schalungsträgereinrichtung 12, die an ihrem Umfang vier Eckschalungsteile 16 und acht plane Schalungsteile 18 aufweist. Die Eckschalungsteile 16 sind mit ihrem unteren Ende an länglichen Schlitten 20 montiert, welche sich von den Eckschalungsteilen 16 in Hubrichtung H nach unten erstrecken. Die Einheiten aus Eckschalungsteile 16 und mit ihnen verbundenen Schlitten 20 haben in Hubrichtung H beabstandet jeweils zwei obere Sicherungsfortsätze 22a und zwei untere Sicherungsfortsätze 22b, deren Abstand L in Hubrichtung H in etwa der Länge I der Schalungselemente 16, 18 entspricht. Die Schalungsträgereinrichtung 12 weist eine zentrale Tragstruktur 24 auf, die aus vier Quadranten 26a-26d besteht, die an ihrem unteren Ende einen Standfuß 28 aufweisen. Die Schalungsteile 16, 18 sind an der zentralen Tragstruktur 24 über später noch detaillierter beschriebene Stellglieder 30 zwischen der in der Figur dargestellten Schalungsstellung der Schalungsteile 16, 18 und einer Hubstellung (Fig. 9) verstellbar gehalten, in welcher die Schalungsteile 16, 18 näher zu der zentralen Tragstruktur 24 zurückversetzt sind und somit innerhalb eines bereits fertiggestellten Schachtabschnitts in Hubrichtung H bewegt werden können.

Fig. 2a zeigt die Aufsicht auf die Kletterschalungsvorrichtung gemäß Fig. 1 von oben, wobei hier gut die Sicherungsfortsätze 22a und die Unterteilung der Kletterschalungsvorrichtung 10 in Quadranten 14a bis 14d ersichtlich ist, welche in Fig. 2b durch die Explosionsdarstellung noch deutlicher hervortritt. Auch die zentrale Tragstruktur 24 ist entsprechend der Unterteilung der Kletterschalungsvorrichtung in Quadranten 26a bis 26d unterteilt. Die Quadranten 26a-26d können entweder, wie das in Fig. 2a gezeigt ist, direkt miteinander verbunden werden oder über (nicht dargestellte) Zwischenteile, wodurch sich beliebige rechteckige Geometrien der Kletterschalungsvorrichtung 10 für beliebigen Schachtquerschnitte realisieren lassen.

Die Fig. 3a und 3b zeigen die Befestigung der Schalungsteile 16, 18 an der zentralen Tragstruktur 24, beziehungsweise an ihren Quadranten 26d und 26c. Die planen Schalungsteile 18 sind jeweils mittels zweier erster Tragarme 32a an der zentralen Tragstruktur 24 aufgehängt. Die ersten Tragarme 32a sind um senkrecht zur Hubrichtung H verlaufende Schwenkachsen schwenkbar, wobei die Schwenkstellung der Tragarme 32a durch ein erstes Stellglied 30a eingestellt wird. Auf diese Weise können durch die Betätigung der ersten Stellglieder 30 die planen Schalungsteile 18 in die dargestellte Schalungsstellung bewegt werden oder in eine Hubstellung, in welcher sie von der Schachtwand beabstandet sind und somit über eine später noch beschriebene Hubeinrichtung in Hubrichtung H verfahren werden können.

Die Eckschalungsteile 16 sind an den Schlitten 20 gehalten. Die Schlitten 20 wiederum sind an einem Schlittenträger 36 zwischen ihrer Hubstellung und Schalungsstellung bewegbar gehalten. Der Schlittenträger 36 ist über zwei zweite Tragarme 32b an der zentralen Tragstruktur 24, bzw. am zugehörigen Quadranten 26 angelenkt. Die Schwenkstellung der zweiten Tragarme 32b kann über zweite Stellglieder 30b eingestellt werden kann, so dass auch die Eckschalungsteile 16 mittels der Schlitten 20 und Schlittenträger 36 zwischen der dargestellten Schalungsstellung und einer näher an der zentralen Tragstruktur 24 befindlichen Hubstellung bewegbar sind.

Der Schlitten 20 ist über eine in Fig. 4 näher dargestellte Hubeinrichtung 34 relativ zum Schlittenträger 36 in Hubrichtung bewegbar. Fig. 4 zeigt eine Explosionsdarstellung eines Quadranten 14d der Kletterschalungsvorrichtung 10 und entsprechend einen Quadranten 26d der zentralen Tragstruktur 24. Die Hubeinrichtung 34 besteht aus dem Schlittenträger 36, an welchem der Schlitten 20 in Hubrichtung H verschiebbar gehalten ist. Der Schlittenträger 36 ist über die beiden voneinander beabstandeten zweiten Tragarme 32b an dem zugeordneten Quadranten 26d der zentralen Tragstruktur 24 angelenkt und über das zweite Stellglied 30b, insbesondere einen Hydraulikzylinder, zwischen einer von dem Quadranten 26d der Tragstruktur 24 weiter beabstandeten Schalungsstellung und einer näher zum Quadranten 26d der Tragstruktur 24 hin versetzten Hubstellung verstellbar.

Die Hubeinrichtung 34 enthält einen an dem Schlittenträger 36 in Hubrichtung H verlaufenden Aktuator 38 in Form eines zweiten Hydraulikzylinders, an dessen freiem Ende 40 (siehe Fig. 14a und 14b) eine erste Rastklinke 42 eines ersten Ratschenmechanismus angeordnet ist. Eine zweite Rastklinke 46 eines zweiten Ratschenmechanismus ist direkt an dem Schlittenträger 36 angeordnet. Die beiden Rastklinken 42, 46 wirken mit einer an dem Schlitten 20 und dem Eckschalungsteil 16 ausgebildeten Rastung 50 zusammen. Durch eine Betätigung des Aktuators 38 wird die an seinem freiem Ende 40 angeordnete erste Rastklinke 42 in Hubrichtung H bewegt, wobei sie in die Rastung 50 eingreift und dabei den Schlitten 20 und das mit ihm verbundene Eckschalungsteil 16 relativ zum Schlittenträger 36 bewegt. Die direkt am Schlittenträger 36 angeordnete zweite Rastklinke 46, rastet dann in die Rastung 50 in der neuen Position ein. Nun kann der Aktuator 38 wieder in seine zurückgezogene Stellung zurückgefahren werden und wieder betätigt werden, um die Relativbewegung zwischen Schlittenträger 36 und Schlitten 20 erneut auszuführen, wobei auch hier die neue Stellung wiederum über die zweite Rastklinke 46 gesichert wird. Die beiden Rastklinken 42, 46 sind umschaltbar in ihrer Wirkrichtung, so dass sie eine Relativbewegung zwischen Schlittenträger 36 und Schlitten 20 in beide Richtungen erlauben.

Die Hubeinrichtung 34 kann somit verwendet werden, um die Schalungsträgereinrichtung 12 relativ zu dem Schlitten 20 nach oben zu bewegen. Wenn sich die Schalungsträgereinrichtung 12 nach dem abgeschlossenen Hubvorgang in der angehobenen Position befindet, werden die beiden Rastklinken 42, 46 umgeschaltet, so dass jetzt der Schlitten 20 relativ zur Schalungsträgereinrichtung 12 nach oben gezogen wird. Auf diese Weise werden auch die beiden zur Abstützung verwendeten Eckschalungsteile 16 mit ihren zugeordneten Schlitten 20 in die neue angehobene Position der Kletterschalungsvorrichtung 10 nachgezogen. Der Aktuator 38, der als zweiter Hydraulikzylinder ausgebildet ist, arbeitet somit sowohl auf Zug als auch auf Druck.

Fig. 5 zeigt die Kletterschalungsvorrichtung 10 zu Beginn eines Kletter- oder Hubvorgangs. Die Schalungsteile 16, 18 befinden sich alle in ihrer Schalungsstellung, in welcher sie die Innenschalung des Schachtes bilden, während der Beton aushärtet. Die entsprechenden Seitenansichten zweier Quadranten der Kletterschalungsvorrichtung 10 sind in den Fig. 6a und 6b gezeigt.

In Fig. 7 befinden sich die planen Schalungsteile 18 in ihrer Hubstellung. In dieser Stellung konnten sie zusammen mit der Schalungsträgereinrichtung 12 in Hubrichtung in die dargestellte angehobene Position bewegt werden. Die vier Schlitten 20 mit den zugeordneten Eckschalungsteilen 16 befinden sich weiterhin in Schalungsstellung und dienen zur Verankerung der Kletterschalungsvorrichtung 10 in dem abgebundenen Beton des Schachtes mittels der oberen Sicherungsfortsätze 22a. Die entsprechenden Seitenansicht eines abstützenden Quadranten 14d der Kletterschalungsvorrichtung 10 ist in Fig. 8 dargestellt.

Gemäß Fig. 9 werden nun zwei gegenüberliegende Schlitten 20 mit den zugehörigen Eckschalungsteilen 16 mittels der Hubeinrichtung 34 nach oben bewegt und anschließend in ihre dargestellte Schalungsstellung gefahren, wobei deren unteren Sicherungsfortsätze 22b in die Aussparungen des abgebundenen Betons eingreifen, die in der vorherigen Stellung gemäß Fig. 5 durch die oberen Sicherungsfortsätze 22a gebildet wurden. Auf diese Weise wird die Stellung der Schalungsträgereinrichtung 12 in der neuen Stellung durch die beiden abgewandten Eckschalungsteile 16 gesichert. Die zugehörigen Ansichten benachbarter Quadranten 14c, 14d der Kletterschalungsvorrichtung 10 sind in den Fig. 10a und 10b beschrieben, wobei Fig. 10a die Darstellung eines noch abstützenden Eckschalungsteils 16 und Fig. 10b die bereits hochgezogene Fixierungsstellung eines der beiden anderen angehobenen Eckschalungsteile 16 zeigt.

Nun werden die beiden in ihrer unteren ursprünglichen Stellung verbleibenden Eckschalungsteile 16 zusammen mit ihren Schlitten 20 mittels der Hubeinrichtung 34 nach oben gezogen und mittels der zweiten Stellglieder 30b in die in Fig. 11 dargestellte Schalungsstellung bewegt. Die gesamte Kletterschalungsvorrichtung 10 ist nun über die Eckschalungsteile 16a-16d insbesondere über deren untere Sicherungsfortsätze 22b in dem abgebundenen Beton gesichert. Hier ist anzufügen, dass die Sicherungsfortsätze 22a,b zwischen der dargestellten hervorstehenden Fixierungsstellung und einer mit der Ebene der Eckschalungsteile 16 fluchtenden zurückgezogenen Stellung verstellbar sind, so dass die Eckschalungsteile 16 leichter aus einer gesicherten Position freigegeben beziehungsweise in eine gesicherte Position durch die Betätigung der Sicherungsfortsätze überführt werden können.

Die der Stellung von Fig. 11 entsprechenden Seitenansichten zweier nebeneinanderliegender Quadranten 14c,d der Kletterschalungsvorrichtung 10 sind in den Fig. 12a und 12b dargestellt. Die planen Schalungsteile 18 befinden sich noch in ihrer Hubstellung und werden anschließend in ihre Schalungsstellung gefahren, womit sich die gesamte Kletterschalungsvorrichtung wieder in dem in Fig. 5 dargestellten Anfangszustand befindet. Von da an kann dann wiederum nach diesem Muster ein erneuter Hubvorgang beginnen.

Fig. 13 zeigt einen Vertikalschnitt der Kletterschalungsvorrichtung aus Fig. 1, wobei hier gut die Ausbildung der Schlittenträger 36, der Schlitten 20 und der Aktuatoren 38 der Hubeinrichtung 34 zu sehen ist. Die ersten und zweiten Stellglieder 30a, 30b, die Aktuatoren 36 der Hubeinrichtung 34 als auch die Sicherungsbolzen 22a, 22b sind mittels einer Hydrauliksteuerung 52 betätigbar, welche ein drahtloses Kommunikationsmodul aufweist, um mit einem Funkcontroller 54 der Steuerung 52 zu kommunizieren. Eine Bedienperson kann somit vom Boden aus die gesamte Tätigkeit der Kletterschalungsvorrichtung 10 steuern.

Die Fig. 14a und b zeigen die Tätigkeit der Hubeinrichtung 34 mit dem zweiten Hydraulikzylinder 38 als Aktuator der Hubeinrichtung 34 zum einen in Fig. 14a in der eingefahrenen Stellung des zweiten Hydraulikzylinders 38 und in Fig. 14b in ausgefahrener Stellung. Die Schubbetätigung des Schlittens 20 bzw. des Eckschalungsteils 16 erfolgt dabei über eine erste Rastklinke 42, die mit dem freien Ende 40 des zweiten Hydraulikzylinders 38 verbunden bzw. auf einem damit verbunden Tragelement angeordnet ist. Die erste Rastklinke 42 wird durch den zweiten Hydraulikzylinder 38 bewegt, während sie in die Rastung 50 des Schlittens 10 bzw. des Eckschalungsteils 16 eingreift. Dabei verschiebt sie den Schlitten 20 bzw. das Eckschalungsteil 16 relativ zum Schlittenträger 36 und damit auch relativ zur Schalungsträgereinrichtung 12 und deren zentraler Tragstruktur 24 in Hubrichtung H. Die vorgeschobene Stellung wird dann durch die mit dem Schlittenträger 36 verbundene zweite Rastklinke 46 gesichert, so dass auf diese Weise der Schlitten 20 relativ zum Schlittenträger 36 in mehreren kleineren Hubschritten entsprechend der Länge des zweiten Hydraulikzylinders 38 verschoben werden kann, bis der Gesamthub der Kletterschalungsvorrichtung 12 erreicht ist, welcher in etwa der Länge l der Schalungsteile 16, 18 entspricht.

Die Fig. 15a und 15b zeigen, dass die Länge der Schalungsteile 16, 18 durch erste kürzere Zwischenteile 56 und zweite längere Zwischenteile 58 vergrößert werden kann, so dass sich unterschiedliche resultierende Längen l1 und l2 der Schalungsteile und damit eine veränderbare Länge der Innenschalung für den Schacht ergibt. Wesentlich ist, dass die Schalungsteile 16, 16 in Hubrichtung H zweiteilig ausgebildet sind, und so eine Grundschalung 55 und eine an deren Oberseite angesetzte Schalungskrone 57 bilden. Zwischen diesen beiden werden die Zwischenteile 56, 58 zur Verlängerung der Schalungsteil 16, 18 eingesetzt. Die Schalungskrone 57 muss immer am oberen Ende der Schalung bleiben, weil dort die oberen Sicherungsfortsätze 22a eventuell mit zugeordneten Antrieben ausgebildet sind. Die Figuren zeigen auch am unteren Ende der Tragstruktur 24 eine Führungskonstruktion 60 bestehend an jeder Seite aus einem Halter horizontal auf die Schachtwand zulaufenden Halter mit zwei Laufrädern, die sich an der bereits gebildeten Schachtwand abstützen, um die Kletterschalungsvorrichtung vor jeder Kippbewegung zu schützen.

Die Erfindung ist nicht auf das dargestellte Ausführungsbeispiel beschränkt, sondern kann stattdessen innerhalb des Schutzbereichs der beigefügten Ansprüche variiert werden.

### Bezugszeichenliste:

- 10: Kletterschalungsvorrichtung
- 12: Schalungsträgereinrichtung
- 14a-d: Quadranten der Kletterschalungsvorrichtung
- 16: Eckschalungsteile - Verankerungsschalungsteile - Hubelemente
- 18: zwischen den Eckschalungsteilen angeordnete plane Schalungsteile
- 20: Schlitten, an welchen die Eckschalungsteile befestigt/angeordnet sind
- 22a,b: Sicherungsfortsätze, vorzugsweise ausfahrbar
- 24: zentrale Tragstruktur
- 26a-d: Quadranten der zentralen Tragstruktur
- 28: Standfuß am unteren Ende der zentralen Tragstruktur - Nachlaufbühne
- 30a,b: erste, zweite Stellglieder - erste Hydraulikzylinder
- 32a,b: verschwenkbare Tragarme zur Befestigung der Schalungsteile zwischen Hubstellung und Schalungsstellung
- 34: Hubeinrichtung
- 36: Schlittenträger
- 38: Aktuator der Hubeinrichtung - zweiter Hydraulikzylinder
- 40: freies Ende des Aktuators - Tragelement, das mit dem freien Ende des Aktuators verbunden ist
- 42: erste Rastklinke am freien Ende des Aktuators
- 46: zweite Rastklinke an dem Schlittenträger
- 50: Rastung am Schlitten/Eckschalungsteil zum Zusammenwirken mit den Rastklinken
- 52: zentrale Steuerung der Kletterschalungsvorrichtung
- 54: drahtloses Bedienorgan für die zentrale Steuerung
- 56: kürzere Zwischenteile
- 58: längere Zwischenteile
- 60: Führungskonstruktion auf jeder Seite am unteren Ende der zentralen Tragstruktur, insbesondere einen Halter mit zwei Laufrollen zur Abstützung an der Schachtwand

## Patentansprüche

1. Kletterschalungsvorrichtung (10) für ein schachtförmiges Bauteil, umfassend
eine zentrale Schalungsträgereinrichtung (12), die an ihrem Umfang wenigstens vier Schalungsteile (16, 18) trägt, die mittels der Schalungsträgereinrichtung (12) fluchtend nebeneinander angeordnet werden können, um eine geschlossene Innenschalung für den Schacht zu bilden,
wobei die Schalungsträgereinrichtung (12) eine Hubeinrichtung (34) aufweist, um wenigstens zwei einander abgewandte Verankerungsschalungsteile (16) relativ zu der Schalungsträgereinrichtung (12) und relativ zu den anderen Schalungsteilen (18) in Hubrichtung zu bewegen, und wobei die Schalungsträgereinrichtung (12) weiterhin ausgebildet ist, alle Schalungsteile (16, 18) zwischen einer zurückgezogenen Hubstellung, in welcher sie in Hubrichtung in dem Schacht bewegbar sind, und einer Schalungsstellung zu bewegen, in welcher sie die Innenschalung bilden, **dadurch gekennzeichnet, dass** die Verankerungsschalungsteile (16) wenigstens zwei aus der Schalungsebene der Schalungsteile (16, 18) hervorstehende Sicherungsfortsätze (22a, 22b) zur vertikalen Sicherung der Kletterschalungsvorrichtung (10) in dem Beton der bereits fertiggestellten Schachtwand aufweisen, dass die wenigstens zwei Sicherungsfortsätze (22a, 22b) in Hubrichtung um den Hub der Hubeinrichtung (34) voneinander beabstandet sind, und dass der Abstand der in Hubrichtung voneinander beabstandeten Sicherungsfortsätze (22a, 22b) einstellbar ist.

2. Kletterschalungsvorrichtung (10) nach Anspruch 1, **dadurch gekennzeichnet, dass** zumindest der in Hubrichtung vordere Sicherungsfortsatz (22a, 22b) zwischen einer Verriegelungsstellung und einer Freigabestellung einstellbar ist, wobei sein freies Ende in der Verriegelungsstellung aus der Schalungsebene des zugeordneten Schalungsteils (16, 18) hervorsteht und in der Freigabestellung mit der Schalungsebene des zugeordneten Schalungsteils (16, 18) fluchtet oder relativ dazu in Richtung auf die zentrale Schalungsträgereinrichtung (12) zurückversetzt ist oder nur so weit hervorsteht, dass er bei zurückgezogener Hubstellung der Schalungsteile während des Hubvorgangs nicht mit der Schachtwand kollidiert.

3. Kletterschalungsvorrichtung (10) nach Anspruch 1 oder 2, **dadurch gekennzeichnet, dass** die wenigstens zwei Sicherungsfortsätze (22a, 22b) sich verjüngend, insbesondere als konusförmiger Bolzen oder Dorn ausgebildet sind, insbesondere mit einem Durchmesser zwischen 80 und 100 mm und insbesondere mit einer Länge zwischen 100 und 150 mm.

4. Kletterschalungsvorrichtung (10) nach einem der vorhergehenden Ansprüche für einen eckigen Schacht, **dadurch gekennzeichnet, dass** sie über ihren Umfang wenigstens acht Schalungsteile (16, 18) aufweist, wovon vier als Eckschalungsteil (16) und wenigstens vier als plane Schalungsteile (18) ausgebildet sind, und dass die Eckschalungsteile (16) die Verankerungsschalungsteile bilden.

5. Kletterschalungsvorrichtung (10) nach einem der vorhergehenden Ansprüche, **dadurch gekennzeichnet, dass** die Schalungsträgereinrichtung (12) eine in Hubrichtung verlaufende zentrale Tragstruktur aufweist, an deren Umfang Stellglieder (30a, 30b) für die Schalungsteile (16, 18), insbesondere für jedes Schalungsteil angeordnet sind, die ausgebildet sind, die Schalungsteile (16, 18) zwischen der Hubstellung und der Schalungsstellung zu bewegen.

6. Kletterschalungsvorrichtung (10) nach Anspruch 5, dass die Schalungsteile (16, 18) mit der Tragstruktur (24) über mindestens zwei voneinander beabstandeten Tragarme (32a, 32b) verbunden sind, die um eine Achse quer zur Hubrichtung schwenkbar sind, um das Schalungsteil (16, 18) zwischen der Hubstellung und der Schalungsstellung zu bewegen, wobei das Stellglied (30a, 30b), insbesondere ein erster Hydraulikzylinder oder Spindelantrieb ausgebildet ist, die Schwenkbewegung auszuführen.

7. Kletterschalungsvorrichtung (10) nach Anspruch 6, **dadurch gekennzeichnet, dass** jedes Verankerungsschalungsteil (16) an einem sich in Hubrichtung erstreckenden Schlitten (20) montiert ist, dass der Schlitten (20) in Hubrichtung bewegbar mit einem Schlittenträger (36) verbunden ist, der über mindestens zwei voneinander beabstandete und um eine Achse quer zur Hubrichtung schwenkbare Tragarme (32a, 32b) mit der Tragstruktur (24) verbunden und mittels des Stellgliedes (30a, 30b) zwischen der Hubstellung und der Schalungsstellung bewegbar an der Tragstruktur (24) gehalten ist.

8. Kletterschalungsvorrichtung (10) nach Anspruch 7, **dadurch gekennzeichnet**, und dass zwischen dem Schlitten (20) und dem Schlittenträger (36) ein Aktuator (38) der Hubeinrichtung (34) angeordnet ist, um den Schlitten (20) und den Schlittenträger (36) in Hubrichtung relativ zueinander zu bewegen.

9. Kletterschalungsvorrichtung (10) nach Anspruch 8, **dadurch gekennzeichnet, dass** der Aktuator (38), insbesondere ein zweiter Hydraulikzylinder, an seinem ersten Ende mit dem Schlittenträger (36) verbunden ist, und dass das zweite Ende des Aktuators (38) einen Rastmechanismus mit einer ersten Rastklinke (42) aufweist, der an einer an dem Schlitten (20) ausgebildeten Rastung (50) eingreift.

10. Kletterschalungsvorrichtung (10) nach Anspruch 9, dass an dem Schlittenträger (36) ein zweiter Rastmechanismus mit einer zweiten Rastklinke (46) ausgebildet ist, der mit der Rastung (50) des Schlittens (20) zusammenwirkt, um die neue Position des Schlittens (20) an dem Schlittenträger (36) nach einem Hub des zweiten Hydraulikzylinders (38) zu sichern.

11. Kletterschalungsvorrichtung (10) nach Anspruch 10, dass die Ratschenmechanismen mit der ersten und zweiten Rastklinke (42, 46) zwischen zwei entgegengesetzten Bewegungsrichtungen umschaltbar sind.

12. Kletterschalungsvorrichtung (10) nach einem der Ansprüche 7 bis 11, **dadurch gekennzeichnet, dass** die zentrale Tragstruktur (24) in Hubrichtung zweiteilig aufgebaut ist, mit einem unteren Teil, in welchem die Schlitten (20) und die Schlittenträger (36) und vorzugsweise auch Standfüße (28) am unteren Ende angeordnet sind und mit einem oberen Teil, in welchem die Schalungsteile (16, 18) angeordnet sind.

13. Kletterschalungsvorrichtung (10) nach einem der Ansprüche 7 bis 12, **dadurch gekennzeichnet, dass** der Schlitten (20) mit dem unteren Ende des Verankerungsschalungsteils (16) verbunden ist.

14. Kletterschalungsvorrichtung (10) nach einem der Ansprüche 5 bis 13, **dadurch gekennzeichnet, dass** die Schalungsträgereinrichtung (12), insbesondere die zentrale Tragstruktur (24), quer zur Hubrichtung in vier Quadranten (14a-d, 26a-d) unterteilt ist, die direkt oder über Zwischenteile miteinander verbindbar sind.

15. Kletterschalungsvorrichtung (10) nach einem der vorhergehenden Ansprüche, **dadurch gekennzeichnet, dass** die Schalungsteile (16, 18) in Hubrichtung durch Zwischenteile (56, 58) in ihrer Länge verlängerbar sind.

16. Kletterschalungsvorrichtung (10) nach einem der vorhergehenden Ansprüche, **dadurch gekennzeichnet, dass** sie über eine zentrale Steuerung (52), insbesondere für die Hubeinrichtung (34), für die Stellglieder (30a, 30b) und für die einstellbare Sicherungsfortsätze (22a, 22b), verfügt, die vorzugsweise ein Kommunikationsmodul für eine drahtlose Verbindung mit einem Bedienorgan (54) aufweist.

17. Kletterschalungsvorrichtung (10) nach Anspruch 16, **dadurch gekennzeichnet, dass** die zentrale Steuerung (52) mit Sensoren, verbunden ist, welche Informationen über die Bewegung und/oder Position der Kletterschalungsvorrichtung im Schacht oder über den aktuellen Betätigungszustand der Kletterschalungsvorrichtung an die Steuerung liefern.

18. Kletterschalungsvorrichtung (10) nach einem der vorhergehenden Ansprüche, **dadurch gekennzeichnet, dass** sie eine mit der Schalungsträgereinrichtung (12) bzw. mit der Tragstruktur (48) verbundene Führungskonstruktion (56) aufweist, die in Hubrichtung zu den Sicherungsfortsätze (22b) beabstandet ist, und, vorzugsweise über verstellbare Druckrollen, an den Innenseiten der bereits fertiggestellten Schachtwand anliegt, um die Kletterschalungsvorrichtung (10) während des Hubvorgangs gegen Kippen zu sichern.
